# EUROPÄISCHE PATENTSCHRIFT

(11) **EP 0 158 816 B1**
(45) Veröffentlichungstag und Bekanntmachung des Hinweises auf die Patenterteilung: **01.06.1988**
(21) Anmeldenummer: 85102708.6
(22) Anmeldetag: 09.03.1985
(51) Int. Cl.: B41F 7/06

(54) **Bogen-Rotationsdruckmaschine zur Herstellung von einseitigem Mehrfarbendruck oder Schön- und Widerdruck**
Rotary sheet-printing machine for perfecting or multi-colour printing
Rotative pour feuilles pour imprimer à retiration ou en plusieurs couleurs

(30) Priorität: 07.04.1984 DE 3413159
(43) Veröffentlichungstag der Anmeldung: 23.10.1985
(73) Patentinhaber: Heidelberger Druckmaschinen Aktiengesellschaft, D-69019 Heidelberg (DE)
(72) Erfinder: Wirz, Arno, D-6901 Bammental (DE)
(74) Vertreter: Stoltenberg, Heinz-Herbert Baldo

(56) Entgegenhaltungen:
- DE-A- 2 639 900
- DE-A- 3 201 527

## Beschreibung

Die Erfindung betrifft eine Bogen-Rotationsdruckmaschine zur Herstellung von einseitigem Mehrfarbendruck oder Schön- und Widerdruck in Reihenbauart mit mindestens einer Wendeeinrichtung sowie Einrichtungen zum Verarbeiten sowohl von Papier als auch von Karton, wobei jedes Druckwerk ausser einem Platten- und einem Gummizylinder einen Druckzylinder mit mindestens zweifachem Durchmesser sowie eine Bogenübergabetrommel aufweist.

Eine Mehrfarben-Bogenrotationsdruckmaschine der oben umrissenen Art ist bereits aus der DE-OS-2452167 bekannt. Der Gegendruckzylinder jedes Druckwerks -dieser-Maschine und der zwischen zwei Druckwerken angeordnete Wendezylinder haben doppelten Durchmesser. Im Tangentenpunkt beider Zylinder erfasst ein am Wendezylinder vorgesehenes Saugersystem die Hinterkante des auf der glatten Bogenführungsfläche des Gegendruckzylinders liegenden, frisch bedruckten Bogens. Nach Einschwenken innerhalb des Umfangs des Wendezylinders übergibt das Saugersystem die erfasste Bogenhinterkante an ein Greifersystem, welches daraufhin während der weiteren Drehbewegung des Wendezylinders wieder ausschwenkt und den Bogen nunmehr mit der Hinterkante voran an das Greifersystem des nachfolgenden Gegendruckzylinders übergibt. Zur Erzielung einer registerhaitigen Bogenübergabe ist das Saugersystem als Teil einer Koppel einer Doppelschwinge ausgeführt.

Wegen der relativ grossen Durchmesser der bogenführenden Zylinder ist die bekannte Mehrfarben-Bogenrotationsdruckmaschine grundsätzlich zwar zur Verarbeitung von Karton geeignet. Da jedoch das Abnehmen der Bogenhinterkante von der glatten Gegendruckfläche des Druckzylinders mittels eines Saugersystems erfolgen muss, ist während des Übergabevorgangs der Bogenhinterkante an das Greifersystem des Wendezylinders trotz der Verwendung einer Doppelschwinge ein Abknicken des hinteren Bogenbereichs unvermeidlich, wodurch die Verarbeitung von dickerem Karton, wenn überhaupt, nur in den niedrigen Geschwindigkeitsbereichen möglich wäre. Das erwähnte Abknicken der Bogenhinterkante verursacht nämlich wegen der Steifigkeit des Kartons insbesondere bei höheren Maschinenleistungen ein Abreissen des Bogens vom Saugersystem. Ausserdem müssen bei diesem Wendesystem druckfreie Räume für Andrücksegmente vorhanden sein.

Aus der DE-AS-2305132 ist des weiteren eine Bogenwendevorrichtung für die Rotations-Druckmaschine in Reihenbauart bekannt, bei der die Druckzylinder aufeinanderfolgender Druckwerke durch eine einzige Bogenübergabetrommel verbunden sind. Zum Wenden des Bogens sind zwei Paar aus zwei zusammenwirkenden Klemmgreiferreihen, bestehende Greifersysteme in dem Druckzylinder angeordnet, welche der Bogenübergabetrommel in Transportrichtung folgt. Druckzylinder und Bogenübergabetrommel haben doppelten Durchmesser. Oberhalb der Bogenübergabetrommel sind Saugkästen vorgesehen, die den zu wendenden Bogen geringfügig von der Mantelfläche der Bogenübergabetrommel abheben, sobald eine Klemmgreiferreihe des nachfolgenden Druckzylinders die Bogenhinterkante erfasst hat. Während des Wendevorganges, d.h. während der Übergabe der Bogenhinterkante von dem einen Greifersystem an das andere, wird der zu wendende Bogen von den Saugkästen straff gehalten. Zwar saugen die Saugkästen die nicht bedruckte Seite des Bogens an, sobald aber die Greifersysteme des Druckzylinders nach dem Wendevorgang die nunmehr hintere Bogenkante von dem letzten Saugkasten abzieht, kann die bedruckte Unterseite des Bogens entweder auf die Oberfläche der Bogenübergabetrommel oder auf die Mantelfläche des nunmehr den Bogen transportierenden Druckzylinders aufschlagen, wodurch ein Verschmieren des Druckbildes unvermeidbar ist. Abgesehen von diesem Nachteil lässt sich mit den zwei Greiferreihen, die bei der jeweiligen Bogenwendung in Aktion treten, die Bogenhinterkante kaum ohne Abknicken übergeben. Damit erhielte ein dickerer Karton bleibende Verformungen, die nicht hingenommen werden können. Im übrigen verursachen hochgebogene Kartonkanten dadurch Betriebsstörungen, dass sie gegen die folgenden Greiferkanten anstossen und das korrekte Erfassen eines Kartons verhindern.

Schliesslich ist aus der DE-OS-2639900 eine Bogen-Rotationsdruckmaschine in Aggregatbauweise mit einer Einrichtung für wahlweisen Schön-und Schön- und Widerdruck bekannt, bei der zwischen den gleichartigen Druckwerken ein als selbstständiges Aggregat ausgebildeter Baustein angeordnet ist, der einen Übergabezylinder und eine nachgeordnete Wendetrommel vorgenannter Art aufweist. Der Übergabezylinder arbeitet mit einer oder zwei Trockeneinrichtungen zusammen. Dieser Baustein hat den Nachteil, dass seine Seitenwände mit denen der Druckwerksunterteile nicht identisch sind. Der Baustein erfordert somit eine Sonderanfertigung. Ausserdem wird auch hier ganz offensichtlich von den Greifereinrichtungen der Wendetrommel der Bogen von dem Übergabezylinder angesaugt und an weitere Greifervorrichtungen zum Zwecke der Wendung übergeben. Ein Abknicken steiferer Kartonkanten lässt sich, wie weiter oben schon dargelegt, dabei nicht vermeiden. Auch ist ein Abreissen des Kartons von den Saugsystemen zu besorgen.

Aufgabe der Erfindung ist die Schaffung einer umstellbaren Hochleistungs-Bogenrotationsoffsetdruckmaschine der eingangs genannten Gattung für die abschmierfreie Verarbeitung von Papier bis zu dickem Karton unter Verwendung von bewährten Bauteilen, die auch in den übrigen Druckwerken eingesetzt werden.

Die Lösung dieser Aufgabe beschreibt Anspruch 1. Das als Wendeeinrichtung ausgebildete untere Druckwerksteil kann bei Mehrfarbenmaschinen an jeder Stelle zwischen zwei benachbarten Druckwerken vorgesehen sein. Das jeweils folgende Druckwerk ist dann nur statt mit einer Bogenübergabetrommel, mit einem Wendezylinder zu versehen. Der Einsatz von Speichertrommeln ermöglicht die Verwendung von Zangengreifersystemen in dem Wendezylinder, wodurch ein abknickfreies Führen der Bogenhinterkante während des gesamten Wendevorganges selbst bei dickstem Karton gewährleistet ist. Darüber hinaus erfolgt eine nach Umfang und Seite gespannte, exakte Zuführung der Bogenhinterkante auch bei verschiedenen Formatgrössen, bis der die Zangengreifer der Wendetrommel geschlossen sind. Druckfreie Räume werden zum Bogentransport nicht benötigt.

Die Bogenführung mit Zylindern doppelten oder dreifachen Durchmessers und der Einsatz von Zangengreifern ermöglicht ein passgenaues Drukken von dickem Karton sowohl nach dem einseitigen Schön- als auch nach dem Schön- und Widerdruckverfahren bei hohen Druckgeschwindigkeiten. Alle Druckwerkseinheiten, selbst diejenigen, in denen Teile der Wendeeinrichtung untergebracht sind, weisen gleiche Seitenteile auf.

Zur Vermeidung des Abschmierens der bedruckten Bogenseiten bei Schön- und Widerdruck sind zumindest die Bogenführungsflächen des Wendezylinders, sowie die der unmittelbar folgenden Druckzylinder mit farbabgebenden Aufzügen versehen. Diese Aufzüge weisen eine strukturierte Bogentragfläche auf und sind aus einem verschleissfesten, chemisch beständigen, farbabgabefreundlichen Material hergestellt, wie beispielsweise Nickel oder Chrom.

In vorteilhafter Weiterbildung der Erfindung kann in der mit Teilen der Wendeeinrichtung versehenen Druckwerkshälfte oberhalb der Speichertrommel eine Trockenvorrichtung vorgesehen sein. In diesem Falle erübrigt es sich, auf den Mantelflächen der Druckzylinder, die der Wendeeinrichtung folgen, farbabgebende Aufzüge vorzusehen. Es besteht natürlich auch die Möglichkeit, zum Verhindern des Abschmierens sowohl die erwähnten farbabgebenden Aufzüge einzusetzen, als auch von einer Trockenvorrichtung Gebrauch zu machen.

Eine Ausführungsform der Erfindung ist in der einzigen Figur der Zeichnung dargestellt. Es handelt sich um eine Vierfarbenkartonmaschine, die auf eine zwei/zwei Schön- und Widerdruckmaschine umstellbar ist.

Die Kartonmaschine nach der Figur hat vier Druckwerke 1,2,3,4, wobei zwischen dem ersten Druckwerk und dem Druckwerk 3 und 4 ein mit Teilen der Wendeeinrichtung bestücktes Druckwerksunterteil 5 angeordnet ist. Vom Anleger 6 werden über den Anlegetisch 7 dem Anlegezylinder 8 des Druckwerkes 1 die zu verarbeitenden Bogen zugeführt. Der Anlegezylinder 8 beschleunigt den ausgerichteten Bogen und übergibt ihn an den Druckzylinder 9 des Druckwerks 1. Mittels Plattenzylinder 10 und Gummizylinder 11, die beide einfachen Durchmesser besitzen, erhält der Bogen seinen ersten Aufdruck. Da der Druckzylinder doppelten Durchmesser aufweist, besitzt er zwei Bogenführungsflächen. Er übergibt den bedruckten Bogen an die Bogenübergabetrommel 12 des Druckwerks 2. Diese hat dreifachen Durchmesser. Dann erhält der Druckzylinder 9 des Druckwerkes 2 den Bogen. Über den Plattenzylinder 10 und Gummizylinder 11 wird hier die zweite Farbe aufgedruckt.

Wie schon zuvor erwähnt, schliesst an Druckwerk 2 ein Druckwerksunterteil 5 an, in dem eine Bogenübergabetrommel 12 mit dreifachem Durchmesser und eine Speichertrommel 13 mit doppeltem Durchmesser gelagert sind. Die Speichertrommet 13 nimmt die Stelle eines Druckzylinders 9 ein. Oberhalb der Speichertrommel 13 kann eine UV- oder IR-Trockenvorrichtung 14 vorgesehen sein. Der zweifach bedruckte Bogen wird also von der Bogenübergabetrommel 12 des Druckwerksunterteils 5 übernommen und der Speichertrommel 13 zugeführt. Auf ihr liegt die bedruckte Bogenseite nach oben und kann somit von der Trockenvorrichtung 14 während des Passierens getrocknet werden. In der dargestellten Einstellung der Kartonmaschine erfolgt nach Umführen des zweifach bedruckten und getrockneten Bogens die Wendung nach vorhergegangenem Glätten in Umfangs- und Seitenrichtung durch die Drehsauger der Speichertrommel mit Hilfe des Wendezylinders 15, der in dem Druckwerk 3 anstelle der Bogenübergabetrommel 12 gelagert ist. Der Wendezylinder 15 hat dreifachen Durchmesser und somit symmetrisch auf dem Umfang verteilt drei Zangengreifersysteme 16. Wie die Figur zeigt, erfassen in der Schön- und Widerdruckeinstellung der Kartonmaschine die Zangengreifersysteme 16 den Bogen an der Hinterkante und führen ihn somit nunmehr mit der Hinterkante voran dem Druckzylinder 9 des Druckwerkes 3 zu. Hier erfolgt mit Hilfe von Plattenzylinder 10 und Gummizylinder 11 der erste Widerdruck. Die Wendeeinrichtung ist also auf zwei normale Druckwerksunterteile verteilt.

Da das Druckwerk 4 genau wie Druckwerk 2 ausgebildet ist und somit eine Bogenübergabetrommel 12 mit dreifachem Durchmesser, einen Druckzylinder 9 mit zweifachem Durchmesser sowie Platten- 10 und Gummizylinder 11 mit einfachem Durchmesser aufweist, erfährt der Bogen in diesem Druckwerk 4 seinen zweiten Widerdruck. Danach übergibt Druckzylinder 9 den an beiden Seiten zweifach bedruckten Bogen an die Auslegetrommel 17, die gleichfalls zweifachen Durchmesser aufweist. Worauf der Kettenausleger 18 den bedruckten Bogen oder Karton dem Auslagestapel 19 des Bogenauslegers 20 zuführt.

Für den Fall, dass die Bogenauflageflächen der Druckzylinder 9 der beiden Druckwerke 3 und 4 mit farbabgebenden Aufzügen versehen sind, braucht eine Trockenvorrichtung im Druckwerksunterteil 5 nicht vorgesehen zu sein, da die erwähnten Aufzüge aufgrund der Struktur ihrer bogentragenden Flächen sowie ihres Materials ein Abschmieren der druckfrischen Bogenunterseite vermeiden. Es besteht aber auch die Möglichkeit, ein Abschmieren auf jeden Fall zu verhindern, indem sowohl die Trockenvorrichtung 14 als auch die erwähnten farbabgebenden Aufzüge, z. B. bei Papieren mit besonders glatter Oberfläche, eingesetzt werden.

Der Vorteil der beschriebenen Kartonmaschine besteht darin, dass aufgrund der grossen Durchmesser der bogenführenden Zylinder bzw. Trommeln selbst dicker Karton einwandfrei, sicher und ohne Abschmieren transportiert wird. Durch den Einsatz von Zangengreifern lässt sich ein Abknikken der Kartonvorderkante bzw. der Kartonhinterkante vermeiden. Durch den Einsatz einer mit integrierter Formatverstellung versehenen Speichertrommel mit Drehsaugern an der Hinterkante kann ein weit höherer Qualitätsstandart gegenüber den bekannten Wendeeinrichtungen erreicht werden. Alles in allem bietet die dargestellte Mehrfarbendruckmaschine die Möglichkeit, sowohl Papiere als auch dickeren Karton passerhaltig und abschmierfrei im gesamten Formatbereich, selbst bei hohen Druckgeschwindigkeiten, zu verarbeiten. Es ist einleuchtend, dass das Druckwerksunterteil 5 auch zwischen den Druckwerken 1 und 2 oder 3 und 4 vorgesehen sein könnte. Besonders vorteilhaft ist, dass die Seitenwände der Druckwerksunterteile der Druckwerke 2,3,4 und 5 absolut gleich ausgebildet werden können.

## Patentansprüche

1. Bogen-Rotationsdruckmaschine zur Herstellung von einseitigem Mehrfarbendruck oder Schön- und Widerdruck in Reihenbauart mit mindestens einer Wendeeinrichtung sowie Einrichtungen zur Verarbeitung sowohl von Papier als auch von Karton, wobei jedes Druckwerk (1, 2, 3, 4) ausser einem Platten- (10) und einem Gummizylinder (11) einen Druckzylinder (9) mit mindestens zweifachem Durchmesser sowie eine Bogenübergabetrommel (12) aufweist, dadurch gekennzeichnet, dass
- zwischen zwei benachbarten Druckwerken (2, 3) ein Druckwerksunterteil (5) mit Teilen einer Wendeeinrichtung vorgesehen ist,
- welches Druckwerksunterteil (5) anstelle des Druckzylinders (9) eine Speichertrommel (13) mit mindestens zwei Bogentragflächen und ausserdem eine Bogenübergabetrommel (12) mit mindestens doppeltem Durchmesser aufweist, und dass
-die einer Speichertrommel (13) jeweils folgende Bogenübergabetrommel (12) des angrenzenden Druckwerkes (3) als Wendezylinder (15) mit mindestens zwei Zangengreifersystemen (16) ausgeführt ist.

2. Bogen-Rotationsdruckmaschine nach Anspruch 1, dadurch gekennzeichnet, dass zumindest die Bogenführungsflächen des dem Wendezylinder (15) unmittelbar folgenden Druckzylinders (9) mit farbabgebenden Aufzügen versehen sind.

3. Bogen-Rotationsdruckmaschine nach Anspruch 1, dadurch gekennzeichnet, dass in der zwischen zwei Druckwerken angeordneten Druckwerkshälfte (5) oberhalb der Speichertrommel (13) eine Trockenvorrichtung (14), beispielsweise eine UV- oder eine IR-Trockenvorrichtung, vorgesehen ist.

## Claims

1. Sheet-fed rotary printing machine for single- side multi-colour printing or perfecting of an in- line construction with at least one turning device and with devices for processing both paper and cardboard, each printing unit (1,2,3,4) having, in addition to a plate cylinder (10) and a blanket cylinder (11), an impression cylinder (9) with at least a double-sized diameter and a sheet transfer drum (12), wherein between two neighbouring printing units (2, 3) there is provided a lower printing unit section (5) comprising parts of a turning device, wherein, in place of the impression cylinder (9), said lower printing unit section (5) has a storage drum (13) with at least two sheet- carrying surfaces and also a sheet transfer drum (12) with at least a double-sized diameter, and wherein the respective sheet transfer drum (12), following a storage drum (13), of the adjacent printing unit (3) is designed as a turning cylinder (15) with at least two pincer-type gripper systems (16).

2. Sheet-fed rotary printing machine according to claim 1, wherein at least the sheet-guiding surfaces of the impression cylinder (9), directly following the turning cylinder (15), are provided with ink-transferring packings.

3. Sheet-fed rotary printing machine according to claim 1, wherein in the printing unit section (5), arranged between two printing units, there is provided a drying device (14), e.g. an ultraviolet or an infra-red drying device, above the storage drum (13).

## Revendications

1. Presse d'imprimerie rotative à feuilles destinée à produire une impression en plusieurs couleurs en ligne (sur une face) ou une impression en retiration (recto-verso), du type de construction série, comprenant au moins un dispositif de retournement ainsi que des dispositifs destinés à travailler aussi bien du papier que du carton, chaque groupe d'impression (1, 2, 3, 4) comprenant, en dehors d'un cylindre porte-plaque (10) et d'un cylindre porte-blanchet (11), un cylindre d'impression (9) qui possède un diamètre au moins doublé, ainsi qu'un tambour de transfert de feuilles (12), caractérisé en ce qu'une partie inférieure de groupe d'impression (5) comprenant des parties d'un dispositif de retournement est prévue entre deux groupes d'impression (2, 3) adjacents, cette partie inférieure de groupe d'impression (5) comprend en remplacement du cylindre d'impression (9), un tambour accumulateur (13) possédant au moins deux surfaces d'appui des feuilles et, en outre, un tambour de transfert de feuilles (12) possédant un diamètre au moins doublé, et en ce que le tambour de transfert de feuilles (12) appartenant au groupe d'impression adjacent (3), qui fait suite à un tambour accumulateur (13), est constitué par un cylindre de retournement (15) possédant au moins deux systèmes de pinces

(16). 2. Presse d'imprimerie rotative à feuilles selon la revendication 1, caractérisée en ce qu'au moins les surfaces de guidage des feuilles du cylindre d'impression (9) qui fait immédiatement suite au cylindre de retournement (15) sont munies de revêtements repoussant l'encre.

3. Presse d'imprimerie rotative à feuilles selon la revendication 1, caractérisée en ce qu'un dispositif de séchage (14), par exemple, un dispositif de séchage à UV ou à IR, est prévu dans la moitié de groupe d'impression (5) interposée entre deux groupes d'impression, au-dessus du cylindre accumulateur (13).
